# FASCICULE DE BREVET EUROPEEN

(11) **EP 0 301 964 B1**
(45) Date de publication et mention de la délivrance du brevet: **24.02.1993**
(21) Numéro de dépôt: 88401954.8
(22) Date de dépôt: 28.07.1988
(51) Int. Cl.: B21J 15/10

(54) **Dispositif de percage et rivetage**
Vorrichtung zum Bohren und Nieten
Drilling and riveting machine

(30) Priorité: 29.07.1987 FR 8710724
(43) Date de publication de la demande: 01.02.1989
(73) Titulaire: RECOULES AUTOMATION (S.A.), 77330 Ozoir-La-Ferrière (FR)
(72) Inventeur: Sell, Jean, Lesigny F-77330 Ozoir la Ferriere (FR)
(74) Mandataire: Viard, Jean

(56) Documents cités:
- FR-A- 2 532 205
- US-A- 3 534 896
- US-A- 3 574 918
- US-A- 4 180 195

## Description

La présente invention a pour objet un dispositif de perçage et de rivetage destiné en particulier, mais non exclusivement, à la construction aéronautique.

Le rivetage est un procédé d'assemblage de pièces, en général métalliques, dans lequel, après perçage d'un trou traversant les deux pièces, on introduit un rivet pouvant présenter une tête préformée, la seconde tête étant constituée par un écrasement plastique de la seconde extrémité. Cet écrasement résulte, le plus habituellement, de l'application d'une forte pression entre les deux extrémités du rivet. Compte-tenu des forces à mettre en oeuvre et des dimensions des pièces à riveter, les installations de rivetage sont généralement des installations lourdes qui nécessitent, non seulement des investissements très importants, mais des locaux étendus.

Un objet de la présente invention est un dispositif de rivetage incluant une tête dont la partie avant soit de dimensions réduites, afin de pouvoir travailler en automatique dans des régions difficilement accessibles et notamment à l'intérieur d'un dièdre de 90°. Les perceuses riveteuses traditionnelles ne permettent pas dans ces conditions de réaliser les opérations voulues en automatique. Dans ces régions, le perçage et le rivetage doivent être réalisés avec des outils manuels portatifs en décomposant les opérations : perçage, pose de produit d'étanchéité, pose manuelle du rivet et écrasement. Cette décomposition se traduit par un temps d'exécution long donc coûteux.

On connaît par FR-A-2 532 205, une riveteuse comprenant, sur une console de support, une unité de perçage, une unité d'alimentation en rivets et une unité de rivetage, la console pouvant être couplée avec un robot ou analogue. Mais l'unité de rivetage est constituée par une pince, ce qui ne permet pas un maintien permanent des pièces à assembler durant l'ensemble des opérations. Une riveteuse perceuse à alimentation automatique en rivets est également décrite dans US-A-4 180 195. Ce document concerne une machine classique présentant des modalités particulières d'amenée des rivets.

Compte tenu de la nécessité de disposer d'une pièce d'appui servant à former la seconde tête du rivet, le dispositif selon l'invention présente une configuration en Cé dont l'une des branches applique la pression, et dont la seconde branche assure la contre-réaction nécessaire.

US-A-3 534 896 décrit une riveteuse en "C" pouvant se déplacer par rapport a la pièce à riveter telle qu'une aile d'avion, comprenant un bâti monté sur un support mobile dont le déplacement est commandé numériquement.

Mais cette machine ne permet pas l'insertion et la formation de rivets dans des endroits difficilement accessibles, bien que le "C" soit monté pivotant.

Bien entendu, cette machine peut être utilisée en machine fixe sur un établi, en portée fixe sur une potence ou suspendue à un équilibreur, mais elle est particulièrement intéressante lorsqu'elle est montée sur un support dont le déplacement peut être programmé par une commande numérique, par rapport aux pièces à assembler. Ainsi, la référence pièce-machine reste constante pendant un cycle de travail, la pièce à riveter pouvant éventuellement être également mobile.

Selon la présente invention, le dispositif de perçage et de rivetage à commande numérique comprenant un bâti pouvant être monté sur un support mobile, des moyens de perçage et des moyens pour écraser au moins une extrêmité d'un rivet, présentant une structure en "C", dont les branches forment deux bras du dispositif est caractérisé en ce que les deux bras, respectivement supérieur et inférieur, commandés par des vérins hydrauliques, sont montés coulissants dans des glissières du bâti, le bras supérieur portant à son extrêmité un marteau, et le bras inférieur une bouterolle, les pièces à assembler étant pressées tout au long d'un cycle de perçage rivetage, entre un serre-tôle supérieur et une serre-tôle inférieur mobile en direction de l'axe de travail, les moyens de perçage et la bouterolle supérieure étant montés par l'intermédiaire de chariots dans des premières glissières parallèles à l'axe de travail, les premières glissières étant montées coulissantes dans des secondes glissières perpendiculaires aux premières glissières, les secondes glissières formant entre elles un angle inférieur à 90°, le marteau du bras venant porter successivement sur une plaque d'appui de la perceuse, puis sur la surface supérieure de la bouterolle.

Ainsi, le dispositif comprend différents vérins pneumatiques pour le positionnement des organes et des vérins hydrauliques pour assurer la force nécessaire au perçage et à l'écrasement du rivet. Le dispositif faisant l'objet de la présente invention peut être utilisé en perceuse seule, en riveteuse seule lorsque les trous de passage des rivets ont été percés au préalable ou plus généralement en perceuse et riveteuse. Ces utilisations sont déterminées au niveau du tableau de commande numérique.

La perceuse et la bouterolle de rivetage sont montées sur des chariots mobiles en translation par rapport aux bras précités selon des directions formant un angle inférieur à 90°. Ainsi, les glissières des chariots forment un V sur les branches desquels coulissent les outils. Cette disposition permet à la tête de rivetage de procéder à des assemblages dans des positions difficiles.

D'autres avantages de la présente invention apparaîtront au cours de la description qui va suivre d'un mode particulier de réalisation, donné uniquement à titre d'exemple non limitatif, en regard des dessins qui représentent :
- la figure.1, une vue de côté de la tête de perçage et rivetage ;
- la figure 2, une vue par-dessus de la même tête ;
- la figure 3, une vue en coupe verticale de la perceuse ;
- la figure 4, une vue du dispositif de pression sur les pièces à riveter ;
- la figure 5, une vue par-dessus du bras d'amenée des rivets en coupe ;
- la figure 6, une vue en élévation du dispositif de la figure 5 ;
- la figure 7, une vue partiellement coupée de la tête de rivetage ;
- la figure 8, une vue en coupe horizontale selon la ligne VIII-VIII de la figure 7.

Comme cela apparaît sur les figures 1 et 2, la tête de travail présente, comme en soi connu, la forme d'un Cé, constitué par un bâti 1 portant à ses deux extrémités un bras supérieur 2 et un bras inférieur 3, mobiles en translation à l'intérieur de glissières solidaires du bâti 1. Le mouvement de translation des bras 2 et 3 est obtenu par action sur deux vérins hydrauliques 4 et 5 (figure 8), seul le vérin 4 du bras supérieur 2 apparaissant sur la figure 2. Ces vérins ont pour but d'assurer la pression nécessaire à l'écrasement du rivet, la partie avant du bras 2 constituant le marteau 21 de rivetage dans l'axe de travail qui est symbolisé sur la figure 1 par un trait mixte. La pièce de réaction formant enclume est portée par le bras 3. Les bras 2 et 3 coulissent respectivement dans les glissières 22 et 23 (figure 2).

Mais, au cours du cycle de rivetage, il importe que les tôles à réunir soient pressées fermement l'une contre l'autre, afin d'éviter notamment que, lors du perçage, il ne se forme des bavures altérant la qualité et l'étanchéité du contact entre les deux tôles.

A cet effet, les pièces à riveter sont emprisonnées entre un serre-tôle supérieur 6 et un serre-tôle inférieur 7. Le serre-tôle 6 est monté sur une platine 11 solidaire du bâti 1 et il présente un orifice 12 permettant le passage des rivets, et celui du foret de perçage. Le serre-tôle 7 est mobile en translation verticale et est actionné par un vérin pneumatique 8 dont la tige est solidaire de leviers 9 articulés sur le bâti 1. Une vis de réglage 10 permet de régler la position relative d'ouverture entre le serre-tôle 7 et le serre-tôle 6, en fonction de l'épaisseur des tôles à riveter.

On distingue sur la figure 1, la perceuse désignée d'une manière générale par la référence 14, portant un outil du type foret 13.

Comme celà apparaît mieux sur la figure 2, sur laquelle le bras supérieur a été retiré, la perceuse 14 est solidaire d'un chariot 15 coulissant, d'une part dans une première direction sur une glissière 16 orthogonale à l'axe de travail, et dans une direction perpendiculaire à la direction de la glissière 16, sur une glissière 17, la perceuse 14 peut ainsi se déplacer dans deux directions perpendiculaires, la glissière 16 étant, selon une caractéristique de l'invention, inclinée par rapport à l'axe de symétrie de la tête de riveteuse (non représenté).

Symétriquement, le support 24 d'amenée des rivets et de la bouterolle supérieure 69 (Fig.1) est monté sur un chariot 25 pouvant se déplacer dans une première direction sur une glissière 26, sous l'influence d'un vérin, et dans une direction perpendiculaire à celle de la glissière 26, sur une glissière 28.

Comme précédemment, la glissière 26 est inclinée par rapport à l'axe de symétrie de la tête, les deux glissières 25 et 26 formant un angle d'environ 70°. C'est le déplacement successif du chariot 15, puis du chariot 25 qui va permettre d'une part le perçage des tôles et, d'autre part, l'introduction du rivet dans le trou qui vient d'être percé. On distingue également, sur la figure 2, un support 29 qui est destiné à recevoir l'extrémité du tube d'introduction des rivets, comme celà sera décrit par la suite. Les rivets de taille appropriée à chaque opération, sélectionnés à partir de dispositifs connus tels que des bols vibrants par exemple, proviennent par l'intermédiaire d'une tube 70 (figure 2) sur le support 29. La tête de rivetage est également avantageusement munie de moyens 71, 72 permettant de déposer dans le trou fraisé ou non un produit d'étanchéité qui est pressé contre la surface inférieure de la tête du rivet et la tôle supérieure par l'écrasement du rivet.

La perceuse 14 est représentée en coupe sur la figure 3. Sur cette figure, dans le mandrin 31 est monté un outil 13 permettant de percer les deux tôles à assembler et, éventuellement, de fraiser la tôle supérieure pour former un logement de tête de rivet. L'axe 32 de la perceuse est entraîné en rotation par un pignon 33, lui-même relié mécaniquement à un ensemble de pignons 34, l'axe du pignon 34 le plus éloigné du moyeu 33 étant entraîné par un moteur pneumatique 35, relié à une source d'air sous pression par un embout 36.

La pénétration du foret 13 dans les tôles est obtenue, après mise en rotation du foret, par une pression exercée par le marteau 21 (Fig.1) sur la plaque d'appui 37, lorsque le foret 13 est amené dans l'axe de travail par coulissement le long de la glissière 16.

Comme indiqué précédemment, la perceuse 14 est solidaire d'un chariot 15 mobile en translation verticale (sur la figure) sur la glissière 17. Après ce mouvement de descente et de perçage des tôles, la perceuse est rappelée vers le haut, dès que la pression sur le bras 2 a été relâchée, par un ressort 38 monté entre le chariot 15 et un point 39 de la glissière. Ainsi après remontée du bras 2, le ressort 38 rappelle la perceuse 14 vers le haut, le long de la glissière 17. Elle peut alors effectuer un mouvement de translation sur la glissière 16 qui dégage l'axe de travail en vue de l'introduction d'un rivet.

La figure 4 est une vue de détail représentant la commande du presse-tôle inférieur 7. Comme indiqué précédemment, la commande de la pression sur les tôles est obtenue par action d'un vérin pneumatique 8 monté articulé autour d'un axe 40 porté par une chape fixée sur le bâti 1. Le cylindre 8 est alimenté par de l'air comprimé au moyen d'un ajutage 41 qui applique la pression sur le piston 42 solidaire de la tige 43, le piston 42 étant armé par un ressort de rappel 44. Sur la tête 45 de la tige 43 du piston est monté un premier levier 9 articulé autour d'un axe 46 et qui coopère, par un pignon à une dent 47, avec un second levier 9 articulé en un point 48. Un second levier 9 est lui-même articulé en 48, sur le support 49 du presse-tôle inférieur 7. Ainsi, lorsque de l'air comprimé est introduit par l'ajutage 41, le piston 42 remonte à l'intérieur du cylindre, ce qui provoque la rotation dans le sens dextrorsum du premier levier 9, rotation qui provoque elle-même la rotation dans le sens contraire du second levier 9 par l'intermédiaire de l'engrenage à une dent 47, ce qui se traduit par un mouvement vers le haut du serre-tôle 7, mouvement qui est poursuivi jusqu'à l'obtention d'une pression suffisante sur la tôle inférieure.

Les figures 5 et 6 représentent le dispositif d'amenée des rivets dans l'axe de travail en vue de leur écrasement.

On retrouve sur les figures 5 et 6, les éléments précédemment mentionnés, à savoir le bras 24 de transport des rivets, solidaire du chariot 25 sur le glissière 28 qui, elle-même, se déplace dans la glissière 26. Le bras 24 est terminé à sa partie extérieure par une pince 50 au-dessous de laquelle s'étend la bouterolle supérieure 69 (non représentée sur les figures 5 et 6). Le déplacement du chariot 25 est obtenu par injection d'air comprimé dans le cylindre 51 par l'embout 56, l'air provoquant le déplacement d'un piston 52 solidaire des glissières 28 sur lesquelles coulisse le chariot 25 portant le bras 24. Le bras 24 est terminé par une pince 50 qui a pour but de saisir les rivets arrivant par le tube 70 (figure 2) sur le support de tube 29. Lorsqu'un rivet est présent au niveau du tube 29, à partir de la position représentée sur les figures 5 et 6, le piston 52 recule, de manière à amener la pince 50, immédiatement au-dessous de l'entrée du tube 29, la pince saisit le rivet par sa partie inférieure, et l'amène dans l'axe de travail. Ainsi, le rivet est maintenu pincé en permanence, ce qui autorise un travail de la tête de rivetage en toutes positions. Le rivet étant en surplomb du trou formé dans les tôles, la bouterolle supérieure 69 (fig.1) descend sous la pression du bras 2, ce qui libère le rivet de la pince 50. Puis le chariot recule pour saisir le rivet suivant.

Comme indiqué précédemment, l'introduction du rivet dans le trou prévu à cet effet est effectuée par un déplacement vers le bas du bras 2 qui dégage le rivet de la pince 50. Comme dans le cas de la perceuse, le bras porte-pince 24 est rappelé en position supérieure, par un ressort 55 fixé entre le chariot 25 et un point fixe de la glissière 28. Le tube 29 d'amenée des rivets est muni de deux ressorts 58 permettant de maintenir le rivet.

Les figures 7 et 8 sont des vues de détail montrant le montage des bras supérieur 2 et inférieur 3 qui sont destinés à appliquer les pressions nécessaires tant pour le perçage par le bras 2, que pour le rivetage proprement dit par les bras 2 et 3, cette dernière pression étant appliquée sur les bouterolles inférieure 68 et supérieure 69. La bouterolle 68 passe à travers le serre-flanc 7, alors que la bouterolle 69 passe à travers le serre-flanc 6.

Comme indiqué précédemment, le bras 2 est monté coulissant dans une glissière 22 du bâti, solidaire d'une part d'un coulisseau 60, et d'autre part de la tête 61 de la tige 62 du piston 63, se déplaçant sous l'action d'huile sous pression à l'intérieur du cylindre 64, un ressort 65 rappelant le bras supérieur vers le haut lorsque la pression d'huile est supprimée. Le bâti 1 comporte également une ouverture 66 de passage des différents câbles et conduits nécessaires au fonctionnement de la tête de perçage et de rivetage qui est, par ailleurs, fixée sur un bras de robot ou analogue.

Comme celà apparaît sur la figure 7, le bras 3 coulisse sous l'action d'un vérin 5 (non représenté) à l'intérieur d'une glissière 23, le bras 3 étant solidaire d'une tige de piston montée dans la direction opposée à celle de la tige de piston 62. Ainsi, l'application de la pression notamment lors du rivetage, est constamment équilibrée, c'est-à-dire que la pression d'écrasement du rivet résulte d'une double action de deux forces de directions opposées. L'action d'écrasement du rivet est ainsi beaucoup plus progressive que dans le cas où l'une des branches du Cé forme marteau, et l'autre enclume.

On distingue, à l'extrémité du bras 3 se trouvant dans l'axe de travail, la bouterolle inférieure 68 servant à l'écrasement du rivet. Le bras 3 coulisse dans la glissière 23 par l'intermédiaire d'un coulisseau 67.

Dans le cas d'une opération complète de perçage et de rivetage, le cycle opératoire est le suivant :
La tête venant se fixer de part et d'autre des deux tôles à riveter A et B (figure 1), par une pression exercée par le vérin 8, les tôles sont pressées entre les presse-tôles 6 et 7. Elles vont rester pressées l'une contre l'autre tout au long d'un cycle. La première opération consiste dans le perçage d'un trou de passage de rivet. A cet effet, la perceuse 14 coulisse le long de la glissière 16 pour amener l'outil 13 dans l'axe de travail. Le moteur pneumatique 35 est alors mis en rotation, ce qui se traduit par la rotation du foret 13. Simultanément, le bras 2 commence son mouvement de descente et la tête 21 vient porter contre la surface 37 de la perceuse 14, de sorte que celle-ci descend le long de la glissière 17 et perce le trou, le foret 13 passant à l'intérieur de l'ouverture 12. L'outil 13 peut réaliser, selon sa forme, un perçage simple ou un perçage-fraisurage. La pression sur le vérin 4 étant supprimée, le ressort 65 repousse le piston 62 vers le haut, et le bras 2 remonte. De même, le ressort 38 ramène la perceuse 14 en position supérieure, après quoi, la perceuse effectue un mouvement de recul le long de la glissière 16, de manière à dégager l'axe de travail. Un produit d'étanchéité peut alors être injecté dans le trou.

Un rivet présent au niveau supérieur du support de tube 29 est alors saisi par la pince 50. Le support 24 effectue un mouvement vers l'axe de travail le long de la glissière 26. Lorsque le rivet est amené en face de l'ouverture 12, le bras 2 descend à nouveau, de même que la bouterolle supérieure 69 qui s'est avancée dans l'axe de travail. Lors de la poursuite du mouvement de descente du bras 2, la bouterolle supérieure 69 vient porter sur la tête de rivet, en étant pressée par le marteau 21. Simultanément, le bras inférieur 2 monte, de sorte que la bouterolle inférieure 68 vient porter contre l'extrémité inférieure du rivet. Une pression appliquée simultanément sur les vérins 4 et 5 provoque l'écrasement du rivet et la fixation des deux tôles au point considéré. Les bras 2 et 3 reprennent alors leur position éloignée, la tête se déplace et un nouveau cycle d'opérations recommence.

## Revendications

1. Dispositif de perçage et de rivetage à commande numérique comprenant un bâti (1) pouvant être monté sur un support mobile, des moyens de perçage et des moyens pour écraser au moins une extrêmité d'un rivet, présentant une structure en "C", dont les branches forment deux bras du dispositif caractérisé en ce que les deux bras, respectivement supérieur (2) et inférieur (3), commandés par des vérins hydrauliques, sont montés coulissants dans des glissières (22, 23) du bâti, le bras supérieur (2) portant à son extrêmité un marteau (21), et le bras inférieur (3) une bouterolle (68), les pièces à assembler étant pressées tout au long d'un cycle de perçage rivetage, entre un serre-tôle supérieur (6) et une serre-tôle inférieur (7) mobile en direction de l'axe de travail, les moyens de percage (14) et la bouterolle supérieure étant montés par l'intermédiaire de chariots (15, 25) dans des glissières (17, 28) parallèles à l'axe de travail, les glissières (17, 28) étant montées coulissantes dans des glissières (16, 26) perpendiculaires aux glissières (17, 28), les glissières (16, 26) formant entre elles un angle inférieur à 90°, le marteau (21) du bras (2) venant porter successivement sur une plaque d'appui (37) de la perceuse (14), puis sur la surface supérieure de la bouterolle (69).

2. Dispositif selon la revendication 1, caractérisé en ce qu'il comprend un support (29) de réception du tube (70) d'amenée des rivets, une pince (50), montée sur un support (24) étant mobile entre l'axe de travail et une position dans laquelle elle se trouve au-dessous du support (29).

3. Dispositif selon l'une des revendications 1 ou 2, caractérisé en ce que le serre-tôle (7) est animé d'un mouvement de translation le long de l'axe de travail par un vérin pneumatique (8), par l'intermédiaire de leviers (9) montés pivotants sur le bâti (1).

4. Dispositif selon l'une quelconque des revendications précédentes, caractérisé en ce que les bras (2 et 3) se déplacent dans les glissières (22, 23) sous l'action de vérins hydrauliques (4, 5).

5. Dispositif selon l'une quelconque des revendications précédentes, caractérisé en ce que les rivets prélevés sur le support (29) sont maintenus en position par la pince (50).

## Claims

1. A numerically-controlled drilling and riveting device comprising a frame (1) suitable for mounting on a moving support, drilling means, and means for crushing at least one end of a rivet, the device being generally C-shaped, with the branches of the C-shape forming two arms of the device, the device being characterized in that the two arms comprise a top arm (2) and a bottom arm (3) controlled by hydraulic actuators, which arms are slidably mounted in slideways (22, 23) of the frame, the top arm (2) carrying a hammer (31) at its end, and the bottom arm (3) carrying a riveting die (68), the part to be assembled being pressed together throughout a drilling and riveting cycle between a top sheet clamp (6) and a bottom sheet clamp (7) that are movable along the work axis, the drilling means (14) and the top riveting die being mounted by means of carriages (15, 25) in slideways (17, 28) parallel to the work axis, the slideways (17, 28) being slidably mounted in slideways (16, 26) perpendicular to the slideways (17, 28), the slideways (16, 26) being at an angle of less than 90° to each other, the hammer (21) of the arm (2) bearing successively against a thrust plate (37) of the drill (14) and then against the top surface of the riveting die (69).

2. A device according to claim 1, characterized in that it includes a support (29) for receiving a rivet-feed tube (70), a clap (50) mounted on a support (24) being movable between the work axis and a position in which it is to be found beneath the support (29).

3. A device according to claim 1 or 2, characterized in that the sheet-clamp (7) is driven in translation motion along the work axis by a pneumatic actuator (8) by means of levers (9) pivotally mounted on the frame (1).

4. A device according to any preceding claim, characterized in that the arms (2 and 3) move in the slideways (22, 23) under drive from hydraulic actuators (4, 5).

5. A device according to any preceding claim, characterized in that the rivets taken from the support (29) are held in position by the clamp (50).

## Patentansprüche

1. Vorrichtung zum Bohren und Nieten mit numerischer Steuerung, die ein Tragelement (1), das auf einen fahrbaren Träger montierbar ist, sowie Mittel zum Bohren und Mittel zum Stauchen wenigstens eines Endes einer Niete enthält, die die Form eines Cs aufweisen, dessen Schenkel zwei Arme der Vorrichtung bilden, dadurch gekennzeichnet, daß die zwei durch Hydraulikzylinder gesteuerten Arme, ein oberer (2) beziehungsweise ein unterer (3), in Gleitschienen (22, 23) des Tragelements verschiebbar angebracht sind, wobei der obere Arm (2) an seinem Ende einen Hammer (21) und der untere Arm (3) einen Nietdöpper (68) trägt, die aneinanderzufügenden Stücke einen ganzen Bohr-Niet-Zyklus lang zwischen einer oberen Einspannvorrichtung (6) und einer in Richtung der Arbeitsachse beweglichen, unteren Einspannvorrichtung (7) zusammengepreßt werden, die Mittel zum Bohren (14) und der obere Nietdöpper über Schlitten (15, 25) in zur Arbeitsachse parallelen Gleitschienen (17, 28) angebracht sind, die Gleitschienen (17, 28) in zu den Gleitschienen (17, 28) senkrechten Gleitschienen (16, 26) verschiebbar angebracht sind, die Gleitschienen (16, 26) zwischen sich einen Winkel kleiner als 90° bilden und der Hammer (21) des Arms (2) nacheinander auf einer Auflageplatte (37) der Bohrmaschine (14) und dann auf der oberen Fläche des Nietdöppers (69) zum Aufliegen kommt.

2. Vorrichtung nach Anspruch 1, dadurch gekennzeichnet, daß sie einen Aufnahmeträger (29) eines Nietenzuführungsrohrs (70) und eine auf einem Träger (24) angebrachte Klammer (50) beinhaltet, die zwischen der Arbeitsachse und einer Position, in der sie sich unterhalb des Trägers (29) befindet, beweglich ist.

3. Vorrichtung nach einem der Ansprüche 1 oder 2, dadurch gekennzeichnet, daß die Einspannvorrichtung (7) zu einer Translationsbewegung längs der Arbeitsachse durch einen Hydraulikzylinder (8) vermittels drehbeweglich an dem Tragelement (1) angebrachter Hebel (9) angetrieben wird.

4. Vorrichtung nach einem der vorhergehenden Ansprüche, dadurch gekennzeichnet, daß sich die Arme (2 und 3) in den Gleitschienen (22, 23) unter Einwirkung von Hydraulikzylindern (4, 5) verschieben.

5. Vorrichtung nach einem der vorhergehenden Ansprüche, dadurch gekennzeichnet, daß die von dem Träger (29) abgenommenen Nieten durch die Klammer (50) in Position gehalten werden.
